# EUROPÄISCHE PATENTSCHRIFT

(11) **EP 0 951 725 B1**
(45) Veröffentlichungstag und Bekanntmachung des Hinweises auf die Patenterteilung: **31.08.2005**
(21) Anmeldenummer: 98961074.6
(22) Anmeldetag: 07.11.1998
(51) Int. Cl.: H01H 19/18, E06B 9/82

(54) **ENDSCHALTERVORRICHTUNG**
LIMIT SWITCHING DEVICE
INTERRUPTEUR DE FIN DE COURSE

(30) Priorität: 13.11.1997 DE 19750210
(43) Veröffentlichungstag der Anmeldung: 27.10.1999
(73) Patentinhaber: Gross, Beatrix, 70469 Stuttgart (DE)
(72) Erfinder: SCHMIDT, Horst, D-70469 Stuttgart (DE)
(74) Vertreter: Kohler Schmid Möbus
(86) Internationale Anmeldenummer: PCT/DE1998/003256
(87) Internationale Veröffentlichungsnummer: WO 1999/026262

(56) Entgegenhaltungen:
- FR-A- 2 554 158
- FR-A- 2 585 759

## Beschreibung

Die vorliegende Erfindung betrifft eine Endschaltervorrichtung einer Antriebsvorrichtung für Jalousien oder dergleichen, die zum Antrieb einer drehbar gelagerten Welle geeignet ist, mit deren Hilfe die Jalousie bis zu einer Endstellung bewegt werden kann, mit Mitteln zur Erfassung der Endstellung, die mit einer Schalteinrichtung zum Abschalten des Antriebs der Welle in Verbindung steht, so daß der Antrieb bei Erreichen der Endstellung abgeschaltet wird.

Eine derartige Schaltervorrichtung für eine obere Endstellung ist beispielsweise durch Herstellung und Vertrieb der Firma J. Stehle + Söhne GmbH bekanntgeworden.

Ebenso zeigt das Dokument FR 2 554 158 solch einer Schaltervorrichtung.

Jalousien besitzen Materialblätter aus Metall, Kunststoff oder Holz, die durch Zugseile, Zuggurte oder Kordeln senkrecht übereinander gehalten werden. Die Materialblätter können in verschiedener Lage festgestellt werden und in unterschiedlichen Positionen zueinander ausgerichtet sein. Um die Materialblätter der Jalousie bewegen zu können, besitzt eine Antriebsvorrichtung einen elektrischen Antriebsmotor. Mit Hilfe des Antriebsmotors kann eine drehbar gelagerte Welle angetrieben werden, die mit der Jalousie in Verbindung steht.

Zusätzlich ist innerhalb der Antriebsvorrichtung eine Endschaltervorrichtung vorgesehen, die ein gezieltes Abschalten des Antriebsmotors in einer oberen Endstellung der Jalousie ermöglicht. Durch den Betrieb und das Abschalten des Antriebsmotors können die Materialblätter in die gewünschte Lage gebracht werden. Die Endschaltervorrichtung dient dazu, die Materialblätter der Jalousie in eine fest vorgegebene obere Position zu bringen. Beispielsweise kann es beabsichtigt sein, die Jalousie stets bezüglich eines Blendrahmens eines Fensters so zu positionieren, daß ein Teil der Fensteröffnung bündig mit einem unteren Rand des Blendrahmens abgedeckt ist.

Zur Abschaltung des Antriebsmotors wird eine Schalteinrichtung verwendet, die bei Erreichen einer bestimmten Endstellung aktiviert wird.

Aufgabe der vorliegenden Erfindung ist es, einerseits die Handhabung der Justierung der Endstellung zu vereinfachen und andererseits die Justierung präziser durchführen zu können.

Diese Aufgabe wird erfindungsgemäß dadurch gelöst, daß eine separate Betätigungseinrichtung zur Deaktivierung der Mittel zur Erfassung der Endstellung vorgesehen ist, und daß die Betätigungseinrichtung derart ausgebildet ist, daß eine erneute Aktivierung der deaktivierten Mittel und gleichzeitige Definition einer neuen Endstellung durch Umkehrung der Bewegungsrichtung der Welle erreichbar ist.

Die separate Betätigungseinrichtung hat den Vorteil, daß eine obere Endstellung der Jalousie einstellbar ist, indem die Mittel zur Erfassung der Endstellung zunächst außer Kraft gesetzt werden und anschließend die Endstellung durch ein Verfahren der Materialblätter der Jalousie neu definiert wird. Wenn beispielsweise die gewünschte obere Stellung der Materialblätter erreicht ist, wird einfach in die andere Bewegungsrichtung der Materialblätter, nämlich ein Verfahren nach unten, durch den Anwender umgeschaltet. Der Umkehrpunkt der Antriebsrichtung der Welle definiert die neue Endstellung. Wann immer bei einer erneuten Nach-Oben-Bewegung der Materialblätter diese Endstellung erreicht wird, wird der Antriebsmotor abgeschaltet.

Folglich läßt sich die Justierung einer neuen Endstellung einfach durchführen, ohne daß an der Endschaltervorrichtung selbst Eingriffe vorgenommen werden müssen.

Bei einer bevorzugten Ausführungsform umfaßt die Betätigungseinrichtung einen quer zur Drehachse der Welle verschieblich angeordneten Betätigungshebel, der aus einer Ruhestellung in eine Justierstellung zum Einstellen der Endstellung bewegbar ist und in der Justierstellung an der Welle justierbar arretiert ist, wobei die Mittel zur Erfassung der Endstellung durch mehrere, mit der Schalteinrichtung in Verbindung stehende Zählscheiben gebildet ist, die durch bei einer Drehbewegung der Welle rotierende Schaltscheiben antreibbar sind, und in der Justierstellung die Verbindung zwischen Schaltscheiben und Zählscheiben unterbrochen ist, so daß die Zählscheiben in eine Position bringbar sind, die der Endstellung entsprechen.

Die Welle der Antriebsvorrichtung ist in der Regel waagerecht über der Fensteröffnung angebracht. Der Betätigungshebel kann deshalb quer zur Drehachse der Welle in vertikaler Richtung nach unten gezogen werden, so daß er einfach zu bedienen ist. Das Nachuntenziehen des Betätigungshebels bewirkt, daß die Mittel zur Erfassung der Endstellung außer Kraft gesetzt werden. Als Mittel zur Erfassung können in bekannter Weise durch Schaltscheiben angetriebene Zählscheiben verwendet werden, wie sie beispielsweise in einer Vielzahl von Zählwerken (Registrierkassen, Kilometerzähler) verwendet werden. Durch die Umkehrung der Antriebsrichtung der Welle wird die lösbare Verbindung zwischen Betätigungshebel und Welle wieder aufgehoben, so daß die Schaltscheiben wieder an den Zählscheiben anliegen.

Eine exakte Positionierung der Zählscheiben ist bei einer Weiterentwicklung dieser Ausführungsform dadurch möglich, daß ein Einstellschlitten der Betätigungseinrichtung vorgesehen ist, der in der Justierstellung des Betätigungshebels durch diesen auslenkbar ist und mit Schlittenabsätzen in Einkerbungen einrastet, die an herzförmigen Scheibenabsätzen der Zählscheiben ausgebildet sind. Durch die Entlangbewegung des Einstellschlittens an den herzförmigen Scheibenabsätzen wird gewährleistet, daß die Zählscheiben zur Neueinstellung der Endstellung stets in die gleiche Ruhelage bewegt werden können. Der Einstellschlitten dient einem definierten Reset (Rücksetzen) der Zählscheiben.

Die lösbare Verbindung zwischen Betätigungshebel und Welle kann auf einfache Art und Weise dadurch erreicht werden, daß der Betätigungshebel einen Hebelarm aufweist, der an seiner Unterseite mit einer Verzahnung ausgebildet ist, und daß die Welle an einem Teil ihrer Außenumfangsfläche eine auf diese Verzahnung abgestimmte Verzahnung besitzt, in die die Verzahnung des Hebelarms in der Justierstellung eingreifen kann. Der Hebelarm ist flexibel ausgebildet, so daß er federnd mit seiner Verzahnung an der Welle aufliegen kann. Eine Drehbewegung der Welle in Richtung der schräg geneigten Zähne der Verzahnung führt dazu, daß die Welle bei aufliegendem Hebelarm unter diesem hindurchrutscht, den Hebelarm aber nicht abwirft. Erst eine Umkehrung der Drehrichtung löst die Verbindung zwischen Hebelarm und Welle, da die Verzahnung den Hebelarm freigibt.

Bevorzugt ist es, daß der Betätigungshebel gegen die Federkraft einer Blattfeder in die Justierstellung bewegbar ist. Die Blattfeder führt zu einer lösbaren Arretierung des Betätigungshebels an der Welle unter einer Vorspannung. Wenn die Welle den Hebelarm wieder freigibt, so kann durch die Blattfeder der Betätigungshebel wieder in seine Ausgangsstellung gedrückt werden. Die Mittel zur Erfassung der Endstellung werden bei diesem Vorgang wieder in reproduzierbarer Weise aktiviert.

Weitere Merkmale und Vorteile der Erfindung ergeben sich aus der nachfolgenden Beschreibung eines Ausführungsbeispieles der Erfindung, anhand der Zeichnung, die erfindungswesentliche Einzelheiten zeigt, und aus den Ansprüchen. Die einzelnen Merkmale können je einzeln für sich oder zu mehreren in beliebiger Kombination bei einer Ausführungsform der Erfindung verwirklicht sein. Es zeigt:
- **Fig. 1**: eine dreidimensionale Ansicht einer zusammengebauten erfindungsgemäßen Endschaltervorrichtung;
- **Fig. 2**: eine dreidimensionale Ansicht der Endschaltervorrichtung nach Fig. 1, bei der Gehäuseteile entfernt wurden;
- **Fig. 3**: eine dreidimensionale Ansicht der Endschaltervorrichtung nach Fig. 1 bzw. Fig. 2, bei der noch weitere Bauteile entfernt wurden.

Die Erfindung ist in den Figuren schematisch dargestellt, so daß die wesentlichen Merkmale der Erfindung gut zu erkennen sind. Die Darstellungen sind nicht notwendigerweise maßstäblich zu verstehen.

In der **Fig. 1** ist eine Endschaltervorrichtung 10 zur erkennen, die eine Schaltplatine 11 aufweist. Die Schaltplatine 11 besitzt einen zentralen Steckkontakt 12 zum Anschluß an eine Stromversorgung. An der Schaltplatine 11 sind Anschlußplätze 13 und 14 ausgebildet, an denen elektrische Endschalter zum Abschalten eines elektrischen Antriebsmotors befestigt werden können. Beim zusammengebauten Gerät sind dort Endschalter befestigt (hier nicht gezeigt). Darüberhinaus besitzt die Schaltplatine 11 Federkontakte zur elektrischen Verbindung weiterer Bauelemente mit der Schaltplatine 11, von denen einer mit der Bezugsziffer 15 bezeichnet ist. Innerhalb einer Abdeckhaube 16 sind Mittel zur Erfassung der Endstellung einer Jalousie untergebracht, die mit den elektrischen Endschaltern auf der Platine 11 zusammenwirken können, um den Antriebsmotor abzuschalten. Eine in der Figur nicht gezeigte Welle der Antriebsvorrichtung kann um eine Drehachse 17 in Rotation gesetzt werden. Die Welle ist durch die Abdeckhaube 16 über eine angedeutete Haubenöffnung 18 hindurchgeführt.

Die Mittel zur Erfassung der Endstellung der Jalousie umfassen Schaltscheiben 19 und Zählscheiben 20. Die Zählscheiben 20 bilden ein Zählwerk, bei dem die Zählscheiben 20 miteinander über Nocken 21 in Verbindung stehen. Nach eine vollständigen Umdrehung einer ersten Zählscheibe 20 wird eine zweite Zählscheibe 20 ebenfalls leicht verdreht, so daß mehrere Zählscheiben 20 die Anzahl von Drehungen der Welle erfassen können. Die Zählscheiben 20 werden über die Schaltscheiben 19 entsprechend angetrieben. Die Schaltscheiben 19 wiederum sind mit der Welle verbunden.

Wenn die Jalousie an einem Schaltfühler 21 zur Anlage kommt (direktes Abfühlen), wird im Innern der Abdeckhaube 16 ein Schaltbügel ausgelenkt, um den elektrischen Endschalter zu betätigen. Der längsverstellbare Schaltfühler 21 ist in einer Schaltfühlerhülse 22 verschieblich angeordnet. Der Schaltfühler 21 wird auch in Alleinstellung als erfinderisch betrachtet.

Durch eine Auslenkung des Schaltfühlers 21 in Betätigungsrichtung 23 läßt sich auch ein Betätigungshebel 24 zur Justierung einer Endstellung der Zählscheiben 20 bedienen. Durch die Verschiebung des Betätigungshebels 24 in Pfeilrichtung 23 wird die Verbindung zwischen Schaltscheiben 19 und Zählscheiben 20 unterbrochen. Die Welle kann dann durch den Antriebsmotor betätigt werden, ohne daß eine Erfassung dieser Drehbewegung durch die Zählscheiben 20 erfolgt. Wenn die Zählscheiben 20 auf Null zurückgestellt werden, kann bei erneuter Anlage der Schaltscheiben 19 an den Zählscheiben 20 eine neue Endstellung für die Jalousie definiert werden. Ist die Endstellung erreicht (indirektes Abfühlen), schaltet der Antrieb ab. Während die Zählscheiben 20, d.h. die Mittel zur Erfassung der Endstellung, außer Kraft gesetzt sind, dient der Schaltfühler 21 als Sicherung, um zu verhindern, daß die Jalousie über die Endstellung hinausbewegt wird.

In der **Fig. 2** ist die Endschaltervorrichtung 10 mit ihrem teilweise freigelegten Inneren gezeigt. Eine Welle 25 kann um die Drehachse 17 in Rotation versetzt werden. Fig. 2 stellt den justierten Zustand der Mittel zur Erfassung der Endstellung dar, bei der die Zählscheiben 20 mit den Schaltscheiben 19 in Eingriff stehen.

Zur Justierung der Endstellung wird der Betätigungshebel 24 in Pfeilrichtung 23 nach unten bewegt. Durch die Bewegung des Betätigungshebels 24 wird auch ein Gehäuseteil 26 mitbewegt, so daß auch eine Halterung 27 für die Schaltscheiben 19 ausgelenkt wird. Die Schaltscheiben 19 entfernen sich von den Zählscheiben 20 und befinden sich dann in einem Zustand, wo sie von den Zählscheiben 20 außer Eingriff sind. Ein Zapfen 28 der Halterung 27 ist in einer Ausnehmung 29 des Gehäuseteils 26 verschieblich gelagert.

Durch die Verschiebung des Betätigungshebels 24 kommen Anschlagflächen 30 des Betätigungshebels 24 an oberen Enden 31 eines Einstellschlittens 32 zur Anlage. Die Anschlagfläche 30 kann den schwenkbar gelagerten Einstellschlitten 32 auslenken bzw. niederdrücken, so daß Schlittenabsätze 33 an die Zählscheiben 20 anstoßen.

Der Betätigungshebel 24 kann in Pfeilrichtung 23 gegen die Federwirkung einer Blattfeder 34 verfahren werden. Die Blattfeder 34 drückt gegen einen Schaltbügel 35, der einenends in eine Schaltplatte 36 übergeht, über die der elektrische Endschalter (siehe Fig. 1) aktiviert werden kann.

Der Betätigungshebel 24 wird in der Justierstellung für die Endstellung an der Welle 25 gehalten, wenn die Welle 25 in Pfeilrichtung 37 gedreht wird, und eine Gegenverzahnung 38 der Welle 25 in eine Verzahnung 39 eines Hebelarms 40 eingreifen kann. Beim Antrieb der Welle 25 in Pfeilrichtung 37 wird der Hebelarm 40 leicht mitgezogen. Der Hebelarm 40 ist elastisch ausgebildet, so daß er mit seiner Verzahnung 39 rutschend auf der Welle 25 aufliegt. Eine Umkehrung der Drehbewegung in Pfeilrichtung 37' führt dazu, daß der Hebelarm 40 von der Welle 25 abgestoßen wird. Durch die Wirkung der Blattfeder 34 wird der Betätigungshebel 24 wieder in seine Ausgangslage zurückgestellt. Die Schaltscheiben 19 liegen dann wieder an den Zählscheiben 20 an, so daß eine Drehbewegung der Welle 25 wieder erfaßt wird. Bei entsprechender Anzahl der Drehbewegungen kann dann der Schaltbügel 35 den elektrischen Endschalter aktivieren, um den Antriebsmotor auszuschalten.

Fig. 3 zeigt das Zusammenwirken des Einstellschlittens 32 mit den Zählscheiben 20. Der übersichtlichen Darstellung wegen wurden gegenüber Fign. 1 und 2 weitere Bauteile der Endschaltervorrichtung 10 nicht gezeigt. Die Zählscheiben 20 besitzen Scheibenabsätze 41, die eine herzförmige Umrißkontur 42 aufweisen. Durch die herzförmige Umrißkontur 42 kommt eine Einkerbung 43 zustande, in die ein Schlittenabsatz 33 einrasten kann. Der Schlittenabsatz 33 kann sich an der Umrißkontur 42 entlangbewegen, bis die eingerastete Position erreicht ist. In dieser Stellung befindet sich die Zählscheibe 20 in ihrer definierten Ausgangsstellung.

Die Endabschaltung durch die Endschaltervorrichtung 10 erfolgt in der folgenden Weise: Zunächst wird die Jalousie durch Drehbewegung der Welle 25 in Pfeilrichtung 37' herunter bewegt. Schaltscheiben 19 treiben dabei die Zählscheiben 20 an. Der Antrieb und die Untersetzung zwischen den Scheiben 19 und 20 erfolgt in bekannter Weise. Wenn die Jalousie durch Drehbewegung der Welle 25 in Pfeilrichtung 37 wieder nach oben bewegt wird, zählen die Zählscheiben 20 zurück, so daß bei Erreichen der Endstellung (Ausgangslage) die in Fig. 3 gezeigte Position eintritt. Die Zählscheiben 20 weisen dann an ihrer Unterseite fluchtende Aussparungen 44 auf, in die ein Schaltelement 45 des Schaltbügels 35 einfallen kann. In diesem Moment wird der elektrische Endschalter durch die Schaltplatte 36 (siehe Fig. 2) aktiviert. Die Jalousie kann jeweils nur bis zu einer oberen Position (Endstellung) bewegt werden, die durch die Anordnung der Zählscheiben 20 (justierte Ausgangslage) vorgegeben ist.

Eine Endschaltervorrichtung 10 einer Antriebsvorrichtung für Jalousien oder dergleichen, die zum Antrieb einer drehbar gelagerten Welle 25 geeignet ist, mit deren Hilfe die Jalousie bis zu einer Endstellung bewegt werden kann, besitzt Mittel zur Erfassung der Endstellung, die mit einer Schalteinrichtung zum Abschalten des Antriebs der Welle 25 in Verbindung steht, so daß der Antrieb bei Erreichen der Endstellung abgeschaltet wird. Eine separate Betätigungseinrichtung ist zur Aktivierung und Deaktivierung der Mittel zur Erfassung der Endstellung vorgesehen. Die Betätigungseinrichtung ist derart ausgebildet, daß eine erneute Aktivierung der deaktivierten Mittel und gleichzeitige Definition einer neuen Endstellung durch Umkehrung der Bewegungsrichtung der Welle 25 erreichbar ist. Einerseits ist die Handhabung der Justierung der Endstellung vereinfacht und andererseits kann die Justierung präziser durchgeführt werden.

### Bezugsziffern

- 10: Endschaltervorrichtung
- 11: Schaltplatine
- 12: Zentraler Steckkontakt
- 13: Anschlußplatz
- 14: Anschlußplatz
- 15: Federkontakt
- 16: Abdeckhaube
- 17: Drehachse
- 18: Haubenöffnung
- 19: Schaltscheibe
- 20: Zählscheibe
- 21: Schaltfühler
- 22: Schaltfühlerhülse
- 23: Betätigungsrichtung
- 24: Betätigungshebel
- 25: Welle
- 26: Gehäuseteil
- 27: Halterung
- 28: Zapfen
- 29: Ausnehmung
- 30: Anschlagfläche
- 31: oberes Ende
- 32: Einstellschlitten
- 33: Schlittenabsatz
- 34: Blattfeder
- 35: Schaltbügel
- 36: Schaltplatte
- 37: Pfeilrichtung
- 38: Gegenverzahnung
- 39: Verzahnung
- 40: Hebelarm
- 41: Scheibenabsatz
- 42: Umrißkontur
- 43: Einkerbung
- 44: Aussparungen

## Patentansprüche

1. Endschaltervorrichtung (10) einer Antriebsvorrichtung für Jalousien oder dergleichen, die zum Antrieb einer drehbar gelagerten Welle (25) geeignet ist, mit deren Hilfe die Jalousie bis zu einer Endstellung bewegt werden kann, mit Mitteln zur Erfassung der Endstellung, die mit einer Schalteinrichtung zum Abschalten des Antriebs der Welle (25) in Verbindung steht, so daß der Antrieb bei Erreichen der Endstellung abgeschaltet wird, **dadurch gekennzeichnet, daß** eine separate Betätigungseinrichtung zur Deaktivierung der Mittel zur Erfassung der Endstellung vorgesehen ist, und daß die Betätigungseinrichtung derart ausgebildet ist, daß eine erneute Aktivierung der deaktivierten Mittel und gleichzeitige Definition einer neuen Endstellung durch Umkehrung der Bewegungsrichtung der Welle (25) erreichbar ist.

2. Endschaltervorrichtung nach Anspruch 1, **dadurch gekennzeichnet, daß** die Betätigungseinrichtung einen quer zur Drehachse der Welle (25) verschieblich angeordneten Betätigungshebel (24) umfaßt, der aus einer Ruhestellung in eine Justierstellung zum Einstellen der Endstellung bewegbar ist und in der Justierstellung an der Welle (25) lösbar arretiert ist, wobei die Mittel zur Erfassung der Endstellung durch mehrere, mit der Schalteinrichtung in Verbindung stehende Zählscheiben (20) gebildet sind, die durch bei einer Drehbewegung der Welle (25) rotierende Schaltscheiben (19) antreibbar sind, und in der Justierstellung die Verbindung zwischen Schaltscheiben (19) und Zählscheiben (20) unterbrochen ist, so daß die Zählscheiben (20) in eine Position bringbar sind, die der Endstellung entspricht.

3. Endschaltervorrichtung nach Anspruch 2, **dadurch gekennzeichnet, daß** ein Einstellschlitten (32) der Betätigungseinrichtung vorgesehen ist, der in der Justierstellung des Betätigungshebels (24) durch diesen auslenkbar ist und mit Schlittenabsätzen (33) in Einkerbungen einrastet, die an herzförmigen Scheibenabsätzen (41) der Zählscheiben (20) ausgebildet sind.

4. Endschaltervorrichtung nach Anspruch 2 oder 3, **dadurch gekennzeichnet, daß** der Betätigungshebel (24) einen Hebelarm (40) aufweist, der an seiner Unterseite mit einer Verzahnung (39) ausgebildet ist, und daß die Welle (25) an einem Teil ihrer Außenumfangsfläche eine auf diese Verzahnung (39) abgestimmte Gegenverzahnung (38) besitzt, in die die Verzahnung (39) des Hebelarms (40) in der Justierstellung eingreifen kann.

5. Endschaltervorrichtung nach einem der Ansprüche 2 bis 4, **dadurch gekennzeichnet, daß** der Betätigungshebel (24) gegen die Federkraft einer Blattfeder (34) in die Justierstellung bewegbar ist.

## Claims

1. Limit switch device (10) of a drive device for blinds or the like, which is suited for driving a rotatably disposed shaft (25) by means of which the blind can be moved to a final position, comprising means for detecting the final position which is connected to a switching means for switching off the drive of the shaft (25), such that the drive is switched off when the final position has been reached, **characterized in that** a separate operating means is provided for deactivating the means for detecting the final position, the operating means being designed to accomplish re-activation of the deactivated means and simultaneous definition of a new final position through reversing the direction of motion of the shaft (25).

2. Limit switch device according to claim 1, **characterized in that** the operating means comprises an operating lever (24) which is disposed to be displaceable in a direction transverse to the axis of rotation of the shaft (25) and can be moved from a rest position into an adjusting position for setting the final position and is detachably arrested on the shaft (25) in the adjusting position, wherein the means for detecting the final position are formed by several counting discs (20) which are connected to the switching means and can be driven by switching discs (19) which rotate upon rotary motion of the shaft (25), wherein the connection between the switching discs (19) and the counting discs (20) is interrupted in the adjusting position such that the counting discs (20) can be brought into a position which corresponds to the final position.

3. Limit switch device according to claim 2, **characterized in that** an adjustment carriage (32) of the operating means is provided which can be deflected by the operating lever (24) when the latter is in its adjusting position, and engages with carriage steps (33) in notches formed on heart-shaped disc steps (41) of the counting discs (20).

4. Limit switch device according to claim 2 or 3, **characterized in that** the operating lever (24) comprises a lever arm (40) whose lower side comprises a toothing (39), and part of the outer peripheral surface of the shaft (25) has a counter toothing (38) which is matched to the toothing (39) and into which the toothing (39) of the lever arm (40) can engage in the adjusting position.

5. Limit switch according to any one of the claims 2 through 4, **characterized in that** the operating lever (24) can be moved into the adjusting position against the spring force of a leaf spring (34).

## Revendications

1. Interrupteur de fin de course (10) d'un dispositif d'entraînement pour store vénitien ou similaire, approprié à l'entraînement d'un arbre pivotant (25) à l'aide duquel le store vénitien peut être amené jusqu'à une position finale, comportant des moyens de détection de la position finale qui sont connectés à un dispositif de couplage permettant d'interrompre l'entraînement de l'arbre (25) de telle sorte que l'entraînement est interrompu lorsque la position finale est atteinte, **caractérisé en ce qu'**il est prévu un dispositif d'actionnement séparé permettant de désactiver les moyens de détection de la position finale, et **en ce que** le dispositif d'actionnement est conçu de telle manière qu'une nouvelle activation des moyens désactivés et qu'une définition simultanée d'une nouvelle position finale peuvent s'obtenir par inversion de la direction de mouvement de l'arbre (25).

2. Interrupteur de fin de course selon la revendication 1, **caractérisé en ce que** le dispositif d'actionnement comprend un levier d'actionnement (24) mobile transversalement à l'axe de rotation de l'arbre (25), lequel levier peut passer d'une position d'arrêt en une position d'ajustage permettant de régler la position finale et est bloqué de manière amovible contre l'arbre (25) dans la position d'ajustage, les moyens de détection de la position finale se composant de plusieurs disques de comptage (20) connectés au dispositif de couplage, qui peuvent être entraînés par des disques de couplage (19) qui tournent lors de la rotation de l'arbre (25) et, dans la position d'ajustage, la connexion entre les disques de couplage (19) et les disques de comptage (20) étant interrompue de manière à ce que les disques de comptage (20) puissent être amenés à une position correspondant à la position finale.

3. Interrupteur de fin de course selon la revendication 2, **caractérisé en ce qu'**il est prévu un chariot de réglage (32) du dispositif d'actionnement qui, dans la position d'ajustage du levier d'actionnement (24), est inclinable au moyen de ce dernier et qui s'enclenche au moyen de talons de chariot (33) dans des échancrures formées sur des talons de disque (41) en forme de coeur des disques de comptage (20).

4. Interrupteur de fin de course selon la revendication 2 ou 3, **caractérisé en ce que** le levier d'actionnement (24) présente un bras de levier (40) qui comporte une denture (39) sur sa face inférieure et **en ce que** l'arbre possède, sur une partie de sa périphérie extérieure, une contre-denture (38) coordonnée à cette denture (39) dans laquelle la denture (39) du bras de levier (40) peut s'engager dans la position d'ajustage.

5. Interrupteur de fin de course selon l'une quelconque des revendications 2 à 4, **caractérisé en ce que** le levier d'actionnement (24) est déplaçable dans la position d'ajustage contre l'élasticité d'une lame-ressort (34).
